# EUROPÄISCHE PATENTSCHRIFT

(11) **EP 4 137 645 B1**
(45) Veröffentlichungstag und Bekanntmachung des Hinweises auf die Patenterteilung: **08.10.2025**
(21) Anmeldenummer: 22188788.8
(22) Anmeldetag: 04.08.2022
(51) Int. Cl.: E03B 7/08, E03B 1/04, E03B 7/04

(54) **TRINKWASSER-INSTALLATION**
DRINKING WATER INSTALLATION
INSTALLATION D'EAU POTABLE

(30) Priorität: 19.08.2021 DE 202021104440 U
(43) Veröffentlichungstag der Anmeldung: 22.02.2023
(73) Patentinhaber: Gebr. Kemper GmbH + Co. KG, 57462 Olpe (DE)
(72) Erfinder: VOGT, Alexander, 57439 Attendorn (DE)
(74) Vertreter: Grünecker Patent- und Rechtsanwälte PartG mbB

(56) Entgegenhaltungen:
- EP-B1- 1 845 207
- WO-A1-2020/160916
- DE-A1- 102019 107 179
- DE-U1- 202012 102 881
- BOGER G A ET AL: "Beuth-Kommentare", 1 January 1989, BEUTH VERLAG GMBH, XP003023649

## Beschreibung

Die vorliegende Erfindung betrifft eine Trinkwasser-Installation mit einer stromabwärts des Punktes des Übergangs von Trinkwasser vorgesehenen Versorgungsleitung, die mehrere Punkte der Entnahme von Trinkwasser versorgt, und einem zum Spülen der Versorgungsleitung angepassten Spülventil, das stromabwärts des letzten Punktes der Entnahme von Trinkwasser vorgesehen ist und die Versorgungsleitung mit einer Spülleitung verbindet. Das Spülventil ist steuerungsmäßig mit einer Spülsteuerung gekoppelt, die das Spülventil zum Spülen der Versorgungsleitung aktiviert.

Eine solche Trinkwasser-Installation ist aus EP 1 845 207 B1 bekannt.

Die vorbekannte Trinkwasser-Installation führt bei angemessenem Betrieb zu hygienisch einwandfreiem Trinkwasser in der Installation. Die Spülsteuerung überwacht beispielsweise Stagnation indem ausbleibender Bezug von Wasser an einem Punkt der Entnahme und/oder ein Anstieg der Temperatur bei Kaltwasser oder ein Abfallen der Temperatur bei Warmwasser detektiert und zum Auslösen eines Spülvorganges ausgewertet wird. Beim Spülvorgang wird das Spülventil aktiviert. Hygienisch bedenkliches oder bedenklich werdendes Trinkwasser wird aus der Trinkwasser-Installation abgegeben. Das Trinkwasser wird bei dem Stand der Technik üblicherweise direkt der Abgabestelle für Brauchwasser zugeleitet.

DE 20 2012 102881 U1 offenbart eine Hygienespülvorrichtung, bei der ein WC-Spülkasten aus einem oberhalb davon angeordneten Hygienewassersammelbehälter versorgt werden kann, wobei der Hygienewassersammelbehälter Spülwasser aus Strangleitungen empfangen kann.

DE 10 2019 107179 A1 offenbart ein Verfahren zur Wasserversorgung, bei der das zum Spülen von Leitungen verwendete Wasser gesammelt und gespeichert wird und zur Speisung der Spülung eines WCs verwendet wird.

BOGER G A ET AL: "Beuth-Kommentare", 1. Januar 1989 (1989-01-01), 19890101, XP003023649 offenbart eine Trinkwasser-Installation.

Der vorliegenden Erfindung liegt das Problem zugrunde, eine Lösung anzugeben, die einen schonenderen Umgang mit dem Lebensmittel Trinkwasser erlaubt.

Zur Lösung dieses Problems wird mit der vorliegenden Erfindung eine Trinkwasser-Installation mit den Merkmalen von Anspruch 1 vorgeschlagen. Weiter werden die in den Unteransprüchen 2 bis 9 angegebenen Merkmale vorgeschlagen.

Bei dieser Trinkwasser-Installation entwässert die Spülleitung über einen freien Auslauf in einen Behälter. Der Behälter ist mit einem Überlauf versehen, der mit der Abgabestelle für Brauchwasser kommuniziert, üblicherweise über einen freien Auslauf. Über diesen freien Auslauf wird Wasser der Abwasserentsorgung zugeleitet. Dementsprechend kommuniziert der Auslaufstrom abseitig üblicherweise unmittelbar über Rohre mit der Übergabestelle von Abwasser an das öffentliche Entsorgungsnetz.

Zum weiteren Ausbringen von in dem Behälter enthaltenen Wasser ist dem Behälter ein Mittel zum Ausbringen, beispielsweise eine Pumpe, zugeordnet. Stromabwärts des Mittels zum Ausbringen ist eine NPW Versorgungsleitung bzw. Versorgungsleitung für Nicht-Trinkwasser mit zumindest einem Verbraucher nachgeordnet, bevorzugt ein FK5-Leitungssystem vorgesehen. Mit anderen Worten versorgt das Mittel zum Ausbringen ein Leitungssystem für Nicht-Trinkwasser.

Als FK5-Leitungssystem ist ein Leitungssystem für Flüssigkeit der Kategorie 5 gemäß DIN 1988 Teil 100, Anwendungstabelle A1 zu verstehen. Es handelt sich um ein Leitungssystem, welches von einem Trinkwassersystem zu trennen ist, da in jedem Fall verhindert werden muss, dass im Falle ungünstiger Druckverhältnisse verschmutztes Wasser oder andere Flüssigkeiten in das das Trinkwasser führende Leitungsnetz der Trinkwasser-Installation zurückgesogen wird. Hier schafft der Behälter mit dem freien Auslauf der Spülleitung in den Behälter eine Systemtrennung.

Dem Behälter ist ferner eine Füllstandsermittlung und eine Füllstandssteuerung zum Einlassen von Wasser in den Behälter zugeordnet. Die Füllstandssteuerung erhält von der Füllstandsermittlung Informationen zum Füllstand des Behälters. Bei erheblichem Bedarf aufgrund eines Betriebs der Pumpe und Absinken des Pegels in dem Behälter besorgt die Füllstandssteuerung das Einlassen von Wasser in den Behälter.

Dies kann bei der erfindungsgemäßen Lösung dadurch erfolgen, dass das Spülen einer Versorgungsleitung und das Befüllen des Behälters synchron erfolgen. So wird Wasser synergistisch genutzt, um einerseits hygienisch unbedenkliche Zustände in dem Trinkwasser führenden Leitungsnetz zu erzielen und andererseits ein hinreichendes Flüssigkeitsvolumen für den Bezug von Nicht-Trinkwasser in dem Behälter bereitzustellen.

Die Spülsteuerung und die Füllstandssteuerung kommunizieren dabei üblicherweise datenmäßig miteinander, um eine möglichst gute Nutzung des Wassers der Trinkwasser-Installation zu erreichen. Dabei kann zumindest eine der Steuerungen beispielsweise mithilfe künstlicher Intelligenz aufgrund von Beobachtungen zum Nutzungs- und Verbrauchsverhalten eine sich alsbald abzeichnende, durch Spülen veranlasste Befüllung des Behälters vorhersehen und danach trotz niedrigem Füllstand in dem Behälter eine Befüllung des Behälters aussetzen.

Das Mittel zum Ausbringen ist bevorzugt steuerungsmäßig mit der Füllstandssteuerung verbunden. Im Falle einer Pumpe als Mittel zum Ausbringen kann die Füllstandssteuerung ein Relais haben, das die Pumpe mit elektrischer Antriebsenergie versorgt.

Dem Behälter ist üblicherweise ein den Zulauf von Wasser in den Behälter kontrollierendes Zulaufventil zugeordnet. Dieses ist steuerungsmäßig üblicherweise mit der Spülsteuerung und/oder der Füllstandssteuerung verbunden. Das besagte Zulaufventil ist den Spülventilen üblicherweise nachgeordnet. So kann ein Spülventil offen bleiben. In diesem Fall wird die Spülfunktion des entsprechenden Spülventils durch Betätigen des Zulaufventils bewirkt. Selbstverständlich können, sofern mehrere Spülventile und dazu führende Versorgungsleitungen parallel versorgt sind, jeweils alternierend bestimmte Spülventile offen gehalten und deren Spülfunktion übergangsweise durch das Zulaufventil übernommen werden. Zur Verhinderung eines Rückfließens von Trinkwasser in Richtung der Versorgungsleitung ist bevorzugt jedem Spülventil ein in Strömungsrichtung vor oder hinter dem Spülventil vorgesehener Rückflussverhinderer zugeordnet. Bevorzugt ist der Rückflussverhinderer hinter dem Spülventil und unmittelbar vor einem Abzweig in die Spülleitung vorgesehen. Dieser Rückflussverhinderer verhindert Rückfluss von Wasser über das entsprechende Spülventil und in die daran angeschlossene Versorgungsleitung. Der Rückflussverhinderer ist üblicherweise zwischen dem Spülventil und einem einer anderen Versorgungsleitung zugeordneten Spülventil angeordnet. Die mehreren Spülventile sind üblicherweise mit derselben Spülleitung verbunden, die in den einen Behälter mündet.

Das Zulaufventil ist in Strömungsrichtung dem zumindest einem Spülventil nachgeordnet. Das Zulaufventil ist in Strömungsrichtung üblicherweise auch einem Zuflussventil nachgeordnet, das zwischen einer Behälterversorgungsleitung und der Spülleitung vorgesehen ist. Das Zuflussventil sperrt dabei die Behälterversorgungsleitung gegenüber der Spülleitung ab. Die Behälterversorgungsleitung ist üblicherweise parallel zu der wenigstens einen Versorgungsleitung verlegt, die die Punkte für die Entnahme von Trinkwasser versorgt und an deren Ende das Spülventil vorgesehen ist. Die Behälterversorgungsleitung bildet dabei eine relativ direkte Verbindung zwischen dem Punkt des Übergangs von Trinkwasser und dem freien Auslauf in den Behälter. Die Behälterversorgungsleitung wird zur Füllung des Behälters genutzt, wenn über das Spülen der Versorgungsleitungen durch Betätigen der Spülventile kein hinreichender Versorgungsdruck erhalten werden kann, der eine hinreichende Befüllung des Behälters gewährleistet, zum Beispiel aufgrund von Bezug von Trinkwasser an einer dem Spülventil in Strömungsrichtung vorgelagerten Stelle.

Die Behälterversorgungsleitung dient dabei bevorzugt keinem anderen Zweck als der direkten Verbindung zwischen dem Punkt des Übergangs und dem Zulaufventil zur Befüllung des Behälters. Zur Überprüfung eines hinreichenden Systemdrucks im Bereich des Zulaufventils kann die zu dem Zulaufventil führende Spülleitung mit einem Drucksensor versehen sein. Dessen Signal wird zur Steuerung des Zulaufventils ausgewertet, bevorzugt in der Füllstandssteuerung, die üblicherweise so eingestellt ist, dass ein hinreichendes Volumen innerhalb des Behälters vorgesehen ist, um jederzeit einen Bezug von Wasser stromabwärts des Mittels zum Ausbringen zu ermöglichen.

Die Füllstandsermittlung des Behälters kann auf jede beliebige Weise den Behälterfüllstand ermitteln. So kann der Pegel in dem Behälter tatsächlich sensorisch erfasst werden. Alternativ können auch die eingehenden und ausgehenden Volumenströme direkt gemessen oder aufgrund der Leistungskurve beispielsweise der Pumpe erfasst und gegeneinander abgeglichen werden, um Erkenntnisse über den Füllstand zu gewinnen.

Die erfindungsgemäße Trinkwasser-Installation erlaubt eine Nutzung von durch Spülen aus dem Bereich des Trinkwassers abgeleiteten Wasser. Über den freien Auslauf ist das das Trinkwasser führende Leitungssystem von dem Behälter mit dem abgeleiteten Wasser systemisch getrennt. Eine Verunreinigung des Trinkwassers ist daher nicht zu befürchten. Gleichwohl kann das durch Spülen abgeleitete Wasser einer weiteren Nutzung zugeführt werden. Das Wasser kann beispielsweise zur Unterflurbewässerung, in Kühltürmen, zum Reinigen verschmutzter Bereiche oder Tiere oder in offenen Viehtränken genutzt werden. Die Füllstandssteuerung ist dabei üblicherweise nicht lediglich dazu eingerichtet, einen hinreichenden Füllstand des Behälters sicherzustellen. Vielmehr kommuniziert die Füllstandssteuerung üblicherweise auch mit der Spülsteuerung, die über in der Trinkwasserinstallation verbaute Sensoren Informationen erhält und auswertet, ob und wann ein Spülen auszulösen ist. Diese Informationen können von der Füllstandssteuerung im Rahmen eines auf Schonung der Ressource Wasser ausgerichteten Managements berücksichtigt werden. So kann ein Verbrauch von Wasser stromabwärts des Mittels zum Ausbringen von Wasser aus dem Behälter dazu führen, dass eine Befüllung des Behälters notwendig wird und diese Befüllung durch Öffnen von zumindest einem Spülventil und dem Zulaufventil erfolgt. So wird bei der Befüllung des Behälters gleichzeitig zumindest eine Versorgungsleitung gespült und eine ansonsten bald vorzunehmende Spülung der Versorgungsleitung aufgrund der Wasserqualitätsüberwachung kann zeitlich nach hinten verschoben werden. Für die Überwachung des hygienisch einwandfreien Wassers an den Entnahmepunkten von Trinkwasser kann ein Temperatursensor vorgesehen sein, der im Falle von Kaltwasser bei einem übermäßig warmen, in der Trinkwasser-Installation stehenden Wasser eine Spülung auslöst. Im Falle eines Warmwassersystems kann sich abzeichnendes Erkalten des Warmwassers als ein Hinweis auf ein allzu langes Stehen desselben gewertet werden. Auch ein Volumenstromsensor kann alternativ oder ergänzend verbaut sein, der das Fließen von Wasser und damit den Austausch detektiert. Unterbleibt ein Volumenstrom, so wird auf stagnierendes Wasser geschlossen und in angemessener Weise gespült. Alternativ oder ergänzend kann die Spülung auch zeitgesteuert ausgelöst werden.

Dabei kann der Timer der Zeitsteuerung zum zeitgesteuerten Spülen einer Versorgungsleitung immer dann zurückgesetzt werden, wenn aufgrund niedrigen Füllstands in dem Behälter Trinkwasser aus der Versorgungsleitung zur Befüllung des Behälters in den Behälter abgelassen wird und die Versorgungsleitung dabei ausreichend gespült wird.

Durch regelmäßigen Verbrauch stromabwärts des Mittels zum Ausbringen von Wasser aus dem Behälter kann die gesetzlich geforderte Wasserqualität für Trinkwasser in den Versorgungsleitungen aufrechterhalten werden, indem die Versorgungsleitungen zur Befüllung des Behälters genutzt und damit gespült werden. Es kann daher vorkommen, dass die Wasserqualitätsüberwachung keine Spülung initiieren muss.

Vorteilhafterweise ist der stromabwärts des Mittels zum Ausbringen von Wasser aus dem Behälter vorgesehene Verbraucher daher bevorzugt eine Zapfstelle, an der üblicherweise regelmäßig Wasser verbraucht wird, beispielsweise eine Viehtränke, ein Wasserspielplatz, eine Pflanzenbewässerung oder ein Spülbecken für Arbeitsschuhe, Sportschuhe oder Arbeitskleidung.

In der Regel wird ein der Versorgungsleitung zugeordneter Sensor und/oder die Dauer der Offenstellung des Spülventils genutzt, um zu ermitteln, ob die Versorgungsleitung bei der Befüllung des Behälters ausreichend gespült wird.

Zum Einlassen von Wasser in den Behälter ist bevorzugt der freie Auslauf vorgesehen.

Die Füllstandssteuerung kann das Wasser über ein Ansteuem des Spülventils und/oder eines/des den Zulauf von Wasser in den Behälter kontrollierenden Zulaufventils einlassen. Insbesondere kann die Füllstandssteuerung Trinkwasser aus der Versorgungsleitung stromabwärts des letzten Punktes der Entnahme von Trinkwasser und/oder ausgehend von einem beliebigen Punkt einer Entnahme von Trinkwasser von der Versorgungsleitung in den Behälter einlassen, beispielsweise mittels der Behälterversorgungsleitung, die im freien Auslauf münden kann. Anders gesagt kann das eingelassene Wasser vom Spülen stammen oder auch nicht.

Die Füllstandssteuerung und/oder die Spülsteuerung sind/ist bevorzugt zur datenmäßigen bzw. digitalen Kommunikation ausgebildet. Die Füllstandssteuerung und/oder die Spülsteuerung weisen/weist hierzu vorzugsweise eine elektronische Schaltung zum Steuem auf, beispielsweise jeweils eine Schaltung und/oder eine gemeinsame Schaltung.

Die Schaltung bzw. die Schaltungen können programmierbar ausgebildet sein.

Die datenmäßige bzw. digitale Kommunikation kann kabelgebunden oder kabellos erfolgen. Eine mechanische Kommunikation ist bei Vorliegen einer datenmäßigen Kommunikation vorzugsweise ausgeschlossen. Insofern genügt es, kabelgebunden bzw. kabellos zu kommunizieren. Eine Bewegungs- bzw. Kraftübertragung zur mechanischen Kommunikation ist so regemäßig entbehrlich.

So kann einfach und umgebungsabhängig, beispielsweise in Abhängigkeit von weiteren Parametern wie einer Anwesenheit von Personen, Temperaturen, Zeitdauern, geflossenem Volumen, etc., gesteuert werden.

Vorzugsweise ist der Behälter vorgesehen zum insbesondere ausschließlichen Speichern von Trinkwasser und von Wasser vom Spülen der Versorgungsleitung für Trinkwasser. Verschmutzte Abwasser, insbesondere Grauwasser, beispielsweise aus einer Badewanne, aus einer Dusche, aus einer Küche, Regenwasser, etc. sind vorzugsweise nicht zum Speichern in dem Behälter vorgesehen, um den Behälter frei von entsprechender Verschmutzung zu halten und um eine separate Reinigungseinrichtung, insbesondere eine chemische Reinigungseinrichtung, entbehrlich zu machen.

Es wird insbesondere vorgeschlagen, dass die Spülleitung über den freien Auslauf in den Behälter entwässert. Der Behälter ist mit dem Überlauf versehen. Dem Behälter ist das Mittel zum Ausbringen von in dem Behälter enthaltenen Wasser zugeordnet und in Strömungsrichtung die Versorgungsleitung für Nicht-Trinkwasser bzw. NPW Versorgungsleitung mit zumindest einem Verbraucher nachgeordnet. Zudem ist dem Behälter die Füllstandsermittlung und die Füllstandssteuerung zugeordnet. Die Füllstandssteuerung kann in Abhängigkeit von der Füllstandsermittlung Wasser in den Behälter einlassen. Die Füllstandsermittlung kann der Füllstandssteuerung typischerweise datenmäßig bzw. digital, beispielsweise kabellos oder kabelgebunden, den Füllstand mitteilen.

Weitere Einzelheiten und Vorteile der vorliegenden Erfindung ergeben sich aus der nachfolgenden Beschreibung eines Ausführungsbeispiels in Verbindung mit der Zeichnung, die eine schematische Darstellung eines Ausführungsbeispiels einer Trinkwasser-Installation verdeutlicht.

Das Ausführungsbeispiel zeigt dabei lediglich Rohre, die ggf. im Keller Aufputz, ansonsten aber Unterputz verlegt sind. Es handelt sich um eine Trinkwasser-Installation gemäß der Trinkwasserverordnung mit einem mit Bezugszeichen 2 gekennzeichneten Punkt des Übergangs von Wasser in die Trinkwasser-Installation.

An diesem Punkt des Übergangs 2 sind Absperrventile, ein Wasserzähler 4 sowie ein Filter 6 verbaut. Stromabwärts des Filters 6 ist eine Versorgungsleitung in Form eines Steigstranges als Versorgungsleitung 8 vorgesehen, der über verschiedene Stockwerke in Stockwerksstränge als Versorgungsleitungen 10 übergeht. Der Steigstrang als Versorgungsleitung 8 durchsetzt mehrere Stockwerke und verläuft zur Vermeidung von Druckverlusten bevorzugt geradlinig. Jeder Stockwerksstrang als Versorgungsleitung 10 verläuft in einem Stockwerk im Wesentlichen horizontal und zur Vermeidung von Druckverlusten bevorzugt geradlinig. Von jedem Stockwerksstrang als Versorgungsleitung 10 gehen Ringleitungen 12 ab, die mit zumindest einem Punkt der Entnahme von Trinkwasser versehen sind. Diese Entnahmepunkte sind mit Bezugszeichen 14 gekennzeichnet. Dabei zeigt das Ausführungsbeispiel Leitungen, die in den Stockwerken unter Putz verlegt sind. An dem Punkt der Entnahme 14 geht eine nicht gezeigte Stichleitung von der Ringleitung 12 bis zu dem Punkt ab, an dem das Trinkwasser an die Umgebung gelangt. Die Stichleitung kann beispielsweise die strömungstechnische Verbindung zwischen einer Ausgabeöffnung einer Armatur, beispielsweise eines Waschbeckens, einer Dusche oder auch einer Toilette bzw. einer Badewanne und der Trinkwasser-Installation sein. Die Stichleitung ist nicht Teil der Trinkwasser-Installation, sondern an diese angeschlossen.

Parallel zu jeder Ringleitung 12 verläuft der Stockwerksstrang als Versorgungsleitung 10. Zwischen einer Ausfädelöffnung 16 und einer Einfädelöffnung 18, an denen die Ringleitung 12 von dem Strang als Versorgungsleitung 10 abgeht und in den Strang als Versorgungsleitung 10 zurückgeführt wird, befindet sich in dem Stockwerksstrang als Versorgungsleitung 10 eine Drossel als Strömungswiderstandelement 20. Diese Drossel als Strömungswiderstandelement 20 erhöht als Strömungswiderstandselement den Strömungswiderstand zwischen der Ausfädelöffnung 16 und der Einfädelöffnung 18 derart, dass bei einer Strömung in dem Strang, veranlasst beispielsweise durch das an dem Ende des Stranges als Versorgungsleitung 10 vorgesehene Spülventil 22, sowohl der Strang als Versorgungsleitung 10 als auch parallel dazu die Ringleitung 12 durchströmt werden. Entsprechendes ergibt sich durch Bezug von Trinkwasser an einem Punkt der Entnahme 14, der der einen oder den mehreren Ringleitungen 12 in Strömungsrichtung nachgelagert ist. Auch ein solcher Bezug löst üblicherweise parallele Strömungen in den strömungsmäßig vorgelagerten Ringleitungen 12 und den parallel zu den jeweiligen Ringleitungen 12 vorgesehenen Abschnitten des Stockwerksstranges als Versorgungsleitung 10 aus.

Das Spülventil 22 ist ein stellbares Spülventil, welches steuerungsmäßig mit einer Spülsteuerung 24 verbunden ist. Dabei kann das Spülventil durch einen motorgetriebenen Aktor oder durch ein elektrisch beheizbares Dehnstoffelement gestellt werden. Die Stellbewegung ist für gewöhnlich eine axiale Verschiebung eines Ventilkörpers in Richtung auf einen Ventilsitz zu oder in entgegengesetzter Richtung von dem Ventilsitz weg. Unmittelbar stromabwärts des Spülventils 22 ist zu jedem der Spülventile 22 ein Rückflussverhinderer 26 vorgesehen. In den die Versorgungsleitungen ausbildenden Stockwerkssträngen als Versorgungsleitungen 10 sind Sensoren 28 verbaut, die die Temperatur oder den Volumenstrom innerhalb des jeweiligen Stockwerksstranges als Versorgungsleitung 10 ermitteln und datenmäßig mit der Spülsteuerung 24 verbunden sind. Die Signale dieser Sensoren 28 oder ein Zeitmodul innerhalb der Spülsteuerung 24 lösen ein Spülen aus. Im Rahmen des Spülens wird ein Spülventil 22 bzw. ein mit Bezugszeichen 30 gekennzeichnetes Zulaufventil am Ende einer Spülleitung 32 betätigt.

Zwischen diesem Zulaufventil 30 und den Rückflussverhinderern 26 mündet eine Behälterversorgungsleitung 34 in die Spülleitung 32. Im Bereich der Mündung ist ein motorgesteuertes Zuflussventil 36 vorgesehen, welches die Behälterversorgungsleitung 34 im Bereich ihres Endes absperren kann und datenmäßig mit einer Füllstandssteuerung 38 kommuniziert. Der Druck in der Spülleitung 32 wird über einen Drucksensor 40 überwacht, der datenmäßig ebenfalls mit der Füllstandssteuerung 38 verbunden ist.

Am Ende der Spülleitung 32 befindet sich ein freier Auslauf 42, der in einen Behälter 44 entwässert. Der Behälter 44 hat einen Überlauf 46, der wiederum über einen freien Auslauf 48 mit einer Abwasserleitung 50 strömungstechnisch verbunden ist, die das aus dem Behälter 44 abgeleitete Wasser an das kommunale Abwasserentsorgungsnetz weiterleitet.

Mit Bezugszeichen 52 ist eine Pumpe gekennzeichnet, die angepasst ausgebildet ist, das Flüssigkeitsvolumen in dem Behälter 44 abzupumpen. Diese Pumpe 52 verwirklicht ein Mittel zum Ausbringen von in dem Behälter enthaltenem Wasser und kommuniziert mit der Nicht-Trinkwasser (NPW) Versorgungsleitung 54. Diese NPW Versorgungsleitung 54 versorgt zumindest einen NPW Verbraucher 56, beispielsweise in Form einer Pflanzenbewässerung, eines Wasserspielplatzes oder einer Viehtränke.

Alternativ oder ergänzend kann an der NPW Versorgungsleitung 54, beispielsweise bei Bezugszeichen 52, ein Schaltventil vorgesehen sein, das zur Kommunikation mit der Versorgungsleitung 54 und dem Behälter 44 ausgebildet ist. Das Schaltventil kann dann typischerweise von der Füllstandssteuerung 38 geschaltet werden.

Dem Behälter 44 ist ferner eine Füllstandsermittlung mit einem Füllstandssensor 60 zugeordnet, der datenmäßig mit der Füllstandssteuerung 38 verbunden ist. Die Füllstandssteuerung 38 mag mit der Pumpe 52 verbunden sein. Ebenso gut kann die Pumpe 52 abhängig von dem Innendruck in der NPW Versorgungsleitung 54 gesteuert sein und einen gewissen Versorgungsdruck in der NPW Versorgungsleitung 54 aufrechterhalten.

Das Ausführungsbeispiel dient der Aufrechterhaltung von hygienisch unbedenklichem Wasser, welches über die Punkte der Entnahme 14 und damit über die jeweiligen Stränge bzw. Versorgungsleitungen 8, 10 entnommen werden kann. Der Zustand des Wassers wird über die zuvor beschriebenen Sensoren 28 überwacht.

Zeigen diese Sensoren sich abzeichnende kritische hygienische Bedingungen für das Trinkwasser in beispielsweise dem obersten Stockwerksstrang als Versorgungsleitung 10.1 der Figur an, so löst die Spülsteuerung 24, die die Signale der Sensoren 28 verarbeitet, eine Spülung aus. Die Spülung kann dadurch erfolgen, dass das zugeordnete Spülventil 22.1 geöffnet wird. Alternativ kann das dem Stockwerksstrang als Versorgungsleitung 10.1 zugeordnete Spülventil 22.1 auch geöffnet sein und die Spülung ausgelöst werden durch Öffnen des Zulaufventils 30. Zu diesem Zweck kommuniziert die Spülsteuerung 24 mit der Füllstandssteuerung 38. Beide Steuerungen 24, 38 können in einem gemeinsamen Steuerungsgehäuse vorgesehen und datenmäßig miteinander verbunden sein. Das Öffnen des jeweiligen Ventils 22.1; 30 führt zum Spülen des oberen Stockwerkstrangs als Versorgungsleitung 10.1 und damit zum Austausch des hygienisch bedenklichen Wassers aus dem oberen Stockwerksstrang als Versorgungsleitung 10.1. Dabei läuft das abgeführte Wasser in den Behälter 44 und erhöht den Pegel in dem Behälter 44. Der tatsächliche Füllstand wird bei dem gezeigten Ausführungsbeispiel durch den Füllstandssensor 60 ermittelt und an die Füllstandssteuerung 38 berichtet.

Wird über einen NPW Verbraucher 56 Wasser aus dem Behälter 44 entnommen und droht der Behälter 44 leer zu laufen, so veranlasst der Füllstandssensor 60 eine Öffnung des Zulaufventils 30. Diese Öffnung wird koordiniert mit dem Öffnen der Spülventile 22, um beim Befüllen des Behälters 44 auch den hygienischen Anforderungen gerecht zu werden. Die einzelnen Spülventile 22 können im Rahmen der Behälterfüllung jeweils zeitgleich oder zeitlich aufeinanderfolgend geöffnet werden, wobei in dem letzten Fall die jeweils anderen Spülventile 22 zeitgleich geschlossen werden. Die Rückflussverhinderer 26 verhindern in jedem Fall ein Rückfließen von Wasser aus der Spülleitung 32 oder einem anderen Stockwerksstrang als Versorgungsleitungen 10.1-10.3 in einen der Stockwerksstränge als Versorgungsleitungen 10.1-10.3.

Sofern bei einer Entnahme von NPW-Wasser aus dem Behälter 44 die über das Spülen abgegebene Wassermenge nicht ausreicht, den Wasserbedarf auf der NPW-Seite zu decken, beispielsweise, weil der Betriebsdruck detektiert durch den Drucksensor 40 zu gering ist und/oder weil zur Vermeidung eines zu starken Druckabfalls an den Entnahmepunkten 14 nur eine begrenzte Anzahl der Spülventile gleichzeitig geöffnet werden kann, aktiviert die Füllstandssteuerung 38 das Zuflussventil 36. Unter Umgehung von Strängen bzw. Versorgungsleitungen 8, 10 wird damit Trinkwasser mit relativ hoher Durchflussrate über die Behälterversorgungsleitung 34 zugeführt. Diese ist idealerweise allein für den Zufluss von Wasser in den Behälter 44 verlegt. Auch diese Behälterversorgungsleitung 34 kann mit Sensoren versehen sein, die das Erfordernis eines Spülens der Leitung 34 anzeigen.

Ein übermäßiger Verbrauch von Flüssigkeit aus dem Behälter 44 kann auch dadurch erfüllt werden, dass verschiedene Spülventile 22 parallel gestellt werden, um aus mehreren Strängen als Versorgungsleitungen 10 Wasser abzuleiten. Es werden allerdings nur so viele Spülventile parallel geöffnet, dass die Trinkwasserversorgung an den Entnahmepunkten 14 durch den Druckverlust nicht zusammenbricht.

So dient die Behälterversorgungsleitung 34 nicht nur der Befüllung des Behälters 44, sondern auch der Vermeidung eines zu hohen Druckverlustes in der Trinkwasser-Installation bei der Befüllung des Behälters 44.

Stellt die Spülsteuerung 24 aufgrund der Sensorsignale der Sensoren 28 bei der zuvor beschriebenen Ausgangssituation, bei welcher das Spülventil des oberen Stockwerksstrangs als Versorgungsleitung 10.1 geöffnet ist, fest, dass beispielsweise in dem unteren Stockwerksstrang als Versorgungsleitung 10.3 hygienisch bedenkliche Bedingungen gegeben sind oder drohen, wird das obere Spülventil 22.1 geschlossen und das untere Spülventil 22.3 geöffnet. Dies wird zur Sicherstellung der Versorgung des Behälters 44 zeitgleich erfolgen. In diesem Fall verhindert der Rückflussverhinderer 26 zu den jeweiligen Stockwerkssträngen als Versorgungsleitungen 10.1 bzw. 10.3 ein Zurückfließen aufgrund eines temporär unterschiedlichen Drucks am Ende der jeweiligen Strangleitung als Versorgungsleitung 10.1, die über die Spülleitung 32 miteinander verbunden sind. Im Ergebnis ist das Spülventil 22.3 geöffnet. Der entsprechende Stockwerksstrang als Versorgungsleitung 10.3 wird gespült.

Die Füllstandssteuerung 38 steuert jedenfalls das Zulaufventil 30 so, dass dieses öffnet. Das Zulaufventil 30 wird demnach nicht aufgrund eines Ablaufens von Wasser aus dem Behälter 44 geöffnet, sondern gesteuert durch den Spülvorgang. Aus der Spülleitung 32 fließt das im Rahmen der Spülung abgeleitete Wasser in den Behälter 44. Eine in der Füllstandssteuerung 38 hinterlegte Vorgabe, dass der Pegel des Behälters 44 nicht so weit ansteigen darf, dass Wasser aus dem Behälter 44 und über den Überlauf 46 in die Abwasserleitung 50 gelangt, muss von der Spülsteuerung ausgeschaltet werden. Übersteigt das durch Spülen abgeleitete Wasser das Fassungsvermögen des Behälters 44 bzw. findet kein Verbrauch von NPW-Wasser in der NPW Versorgungsleitung 54 statt, so wird das durch Spülen dem Behälter 44 zugeleitete Wasser über den Überlauf 46 in der zuvor beschriebenen Weise abgeleitet.

Sind die hygienischen Bedingungen in dem Stockwerksstrang als als Versorgungsleitung 10.3 wiederhergestellt, schließt das entsprechende Spülventil 22.3. Die Füllstandssteuerung 38 erhält ein entsprechendes Signal, so dass die Füllstandssteuerung 38 wieder in den üblichen Betriebsmodus übergeht, in welchem die Versorgung der NPW Versorgungsleitung 54 mit Wasser geleistet wird und lediglich dafür Sorge getragen wird, dass der Behälter 44 hinreichend gefüllt ist und dass der Zulauf von Wasser in den Behälter 44 vor Erreichen des Überlaufs 46 gestoppt wird.

Wie gezeigt kann das Ausführungsbeispiel durch Spülen abgefördertes Wasser einer Nutzung zur Versorgung von NPW-Verbrauchern zugeführt werden. So wird schonend mit der Ressource Wasser umgegangen. Zudem werden hygienisch unbedenkliche Zustände in den Trinkwasserversorgungsleitungen durch Spülen gewährleistet.

Zusammenfassend lässt sich festhalten, dass die Figur die Trinkwasser-Installation mit der stromabwärts des Punkts des Übergangs 2 von Trinkwasser vorgesehenen Versorgungsleitung 8, 10 zeigt, wobei die Versorgungsleitung 8, 10 mehrere Punkte der Entnahme 14 von Trinkwasser versorgt. Das zum Spülen der Versorgungsleitung 8, 10 angepasste Spülventil 22, das stromabwärts des letzten Punktes der Entnahme 14 von Trinkwasser vorgesehen ist und die Versorgungsleitung 8, 10 mit der Spülleitung 32 verbindet, ist ebenfalls gezeigt. Weiter ist dargestellt, dass das Spülventil 22 steuerungsmäßig mit der Spülsteuerung 24 gekoppelt ist, die das Spülventil 22 zum Spülen der Versorgungsleitung 8, 10 aktiviert, wobei die Spülleitung 32 über den freien Auslauf 42 in einen Behälter 44 entwässert, der mit dem Überlauf 46 versehen ist und das ein Mittel 52 zum Ausbringen von in dem Behälter 44 enthaltenen Wasser zugeordnet ist, dem in Strömungsrichtung die Versorgungsleitung für Nicht-Trinkwasser bzw. NPW Versorgungsleitung 54 mit zumindest dem Verbraucher 56 nachgeordnet ist. Schließlich ist gezeigt, dass dem Behälter 44 die Füllstandsermittlung mit dem Füllstandssensor 60 und die Füllstandssteuerung 38 zugeordnet ist, die abhängig von der Füllstandsermittlung Wasser in den Behälter 44 einlässt.

### Bezugszeichenliste

- 2: Punkt des Übergangs
- 4: Wasserzähler
- 6: Filter
- 8: Steigstrang bzw. Versorgungsleitung
- 10: Stockwerksstrang bzw. Versorgungsleitung
- 12: Ringleitung
- 14: Punkt der Entnahme
- 16: Ausfädelöffnung
- 18: Einfädelöffnung
- 20: Drossel
- 22: Spülventil
- 24: Spülsteuerung
- 26: Rückflussverhinderer
- 28: Sensor
- 30: Zulaufventil
- 32: Spülleitung
- 34: Behälterversorgungsleitung
- 36: Zuflussventil
- 38: Füllstandssteuerung
- 40: Drucksensor
- 42: freier Auslauf
- 44: Behälter
- 46: Überlauf
- 48: freier Auslauf
- 50: Abwasserleitung
- 52: Pumpe
- 54: NPW Versorgungsleitung
- 56: NPW Verbraucher
- 60: Füllstandssensor

## Patentansprüche

1. Trinkwasser-Installation mit einer stromabwärts des Punkts des Übergangs (2) von Trinkwasser vorgesehenen Versorgungsleitung (8, 10), die mehrere Punkte der Entnahme (14) von Trinkwasser versorgt, und zumindest einem zum Spülen der Versorgungsleitung (8, 10) angepassten Spülventil (22), das stromabwärts des letzten Punktes der Entnahme (14) von Trinkwasser vorgesehen ist und die Versorgungsleitung (8, 10) mit einer Spülleitung (32) verbindet, wobei das zumindest eine Spülventil (22) steuerungsmäßig mit einer Spülsteuerung (24) gekoppelt ist, die das Spülventil (22) zum Spülen der Versorgungsleitung (8, 10) aktiviert, wobei die Spülleitung (32) über einen freien Auslauf (42) in einen Behälter (44) entwässert, der mit einem Überlauf (46) versehen ist und dem ein Mittel (52) zum Ausbringen von in dem Behälter (44) enthaltenen Wasser zugeordnet ist, dem in Strömungsrichtung eine Versorgungsleitung für Nicht-Trinkwasser (54) mit zumindest einem Verbraucher (56) nachgeordnet ist, **dadurch gekennzeichnet, dass** dem Behälter (44) eine Füllstandsermittlung und eine Füllstandssteuerung (38) zugeordnet ist, die abhängig von Informationen von der Füllstandsermittlung zum Füllstand des Behälters (44) Wasser in den Behälter (44) einlässt.

2. Trinkwasser-Installation nach Anspruch 1, **dadurch gekennzeichnet, dass** dem Behälter (44) ein den Zulauf von Wasser in den Behälter (44) aus zumindest einer Leitung (32; 34) der Trinkwasser-Installation kontrollierendes Zulaufventil (30) zugeordnet ist, das steuerungsmäßig mit der Spülsteuerung (24) und/oder der Füllstandssteuerung (38) verbunden ist.

3. Trinkwasser-Installation nach Anspruch 2, **dadurch gekennzeichnet, dass** das Zulaufventil (30) das Befüllen des Behälters (44) über zumindest die Spülleitung (32) der Trinkwasser-Installation kontrolliert.

4. Trinkwasser-Installation nach Anspruch 2 oder 3, **dadurch gekennzeichnet, dass** das Zulaufventil (30) das Befüllen des Behälters (44) über zumindest eine Behälterversorgungsleitung (34) kontrolliert, die parallel zu einer mit dem zumindest einen Spülventil (22) kommunizierenden Versorgungsleitung (10) verlegt ist

5. Trinkwasser-Installation nach Anspruch 3 und 4, **dadurch gekennzeichnet, dass** das Zulaufventil (30) in Strömungsrichtung dem zumindest einen Spülventil (22) und einem Zuflussventil (36) nachgeordnet ist, das zwischen der Behälterversorgungsleitung (34) und der Spülleitung (32) vorgesehen ist.

6. Trinkwasser-Installation nach einem der vorherigen Ansprüche, **dadurch gekennzeichnet, dass** die Versorgungsleitung (8, 10) jedenfalls abschnittsweise parallel zu einer Ringleitung (12) verläuft, die über eine Ausfädelöffnung (16) und eine stromabwärts dazu vorgesehene Einfädelöffnung (18) an die Versorgungsleitung (8, 10) angeschlossen ist und die zumindest einen Punkt der Entnahme (14) von Trinkwasser aufweist, wobei in der Versorgungsleitung (8, 10) zwischen der Ausfädelöffnung (16) und der Einfädelöffnung (18) ein Strömungswiderstandelement (20) vorgesehen ist.

7. Trinkwasser-Installation nach einem der vorherigen Ansprüche, **dadurch gekennzeichnet, dass** dem Spülventil (22) oder jedem Spülventil (22) ein in Strömungsrichtung vor oder hinter dem Spülventil (22) vorgesehener Rückflussverhinderer (26) zugeordnet ist.

8. Trinkwasser-Installation nach einem der vorherigen Ansprüche, **dadurch gekennzeichnet, dass** die Spülsteuerung (24) und die Füllstandssteuerung (38) datenmäßig miteinander verbunden sind.

9. Trinkwasser-Installation nach einem der vorherigen Ansprüche, **dadurch gekennzeichnet, dass** das Mittel (52) zum Ausbringen von in dem Behälter enthaltenem Wasser steuerungsmäßig mit der Füllstandssteuerung (38) verbunden ist.

## Claims

1. Drinking water installation with a supply line (8, 10) provided downstream of the point of transition (2) of drinking water, which supplies several points of withdrawal (14) of drinking water, and at least one flushing valve (22) adapted to flush the supply pipe (8, 10), which is provided downstream of the last point of withdrawal (14) of drinking water and connects the supply pipe (8, 10) to a flushing pipe (32), wherein the at least one flushing valve (22) is coupled in a control manner to a flushing control (24) which activates the flushing valve (22) to flush the supply pipe (8, 10), wherein the flushing pipe (32) drains into a container (44) via a free flow (42), which is provided with an overflow (46) and is assigned a means (52) for discharging water contained in the container (44), which is followed in the direction of flow by a supply line for non-potable water (54) with at least one consumer (56), **characterized in that** that the container (44) is assigned a level detection means and a level control means (38) which, depending on information from the level detection means, allows water to enter the container (44) depending on the level of the container (44).

2. Drinking water installation according to claim 1, **characterized in that** the container (44) is assigned an inlet valve (30) which controls the inflow of water into the container (44) from at least one pipe (32; 34) of the drinking water installation,
which is connected in a control-related manner to the flush control (24) and/or the level control means (38).

3. Drinking water installation according to claim 2, **characterized in that** the inlet valve (30) controls the filling of the container (44) via at least the flushing pipe (32) of the drinking water installation.

4. Drinking water installation according to claim 2 or 3, **characterized in that** the inlet valve (30) controls the filling of the container (44) via at least one container supply line (34) which is laid parallel to a supply line (10) communicating with the at least one flushing valve (22).

5. Drinking water installation according to claims 3 and 4, **characterized in that** the inlet valve (30) is arranged downstream of the at least one flushing valve (22) and an inlet valve (36) in the direction of flow, which is provided between the tank supply pipe (34) and the flushing pipe (32).

6. Drinking water installation according to one of the previous claims, **characterized in that** that the supply line (8, 10) runs at least in sections parallel to a ring line (12) which is connected to the supply line (8, 10) via a threading-out opening (16) and a threading-in opening (18) provided downstream thereof and which has at least one point (14) for withdrawing drinking water, wherein a flow resistance element (20) is provided in the supply line (8, 10) between the threading-out opening (16) and the threading-in opening (18).

7. Drinking water installation according to one of the previous claims, **characterized in that** the flush valve (22) or each flush valve (22) is assigned a backflow preventer (26) provided upstream or downstream of the flush valve (22) in the direction of flow.

8. Drinking water installation according to one of the previous claims, **characterized in that** the flushing control (24) and the level control means (38) are connected to each other in terms of data.

9. Drinking water installation according to one of the previous claims, **characterized in that** the means (52) for discharging water contained in the container is connected in a control-related manner to the level control means (38).

## Revendications

1. Installation d'eau potable comprenant une conduite d'alimentation (8, 10) fournie en aval du point de transition (2) d'eau potable, laquelle conduite d'alimentation alimente plusieurs points de prélèvement (14) d'eau potable, et au moins une vanne de rinçage (22) adaptée pour rincer la conduite d'alimentation (8, 10), laquelle vanne de rinçage est fournie en aval du dernier point de prélèvement (14) d'eau potable et relie la conduite d'alimentation (8, 10) à une conduite de rinçage (32), dans laquelle la au moins une vanne de rinçage (22) est couplée de manière commandée à un dispositif de commande de rinçage (24) qui active la vanne de rinçage (22) afin de rincer la conduite d'alimentation (8, 10), dans laquelle la conduite de rinçage (32) évacue l'eau par l'intermédiaire d'une sortie libre (42) dans un réservoir (44) qui est muni d'un trop-plein (46) et auquel est associé un moyen (52) permettant de distribuer de l'eau contenue dans le réservoir (44) et en aval duquel, dans le sens d'écoulement, est agencé une conduite d'alimentation en eau non potable (54) avec au moins un consommateur (56), **caractérisée en ce qu'**un dispositif de détermination de niveau de remplissage et un dispositif de commande de niveau de remplissage (38) qui laissent entrer de l'eau dans le réservoir (44) en fonction des informations issues de la détermination de niveau de remplissage en vue du remplissage du réservoir (44) sont associés au réservoir (44).

2. Installation d'eau potable selon la revendication 1, **caractérisée en ce qu'**une vanne d'alimentation (30), qui contrôle l'arrivée d'eau dans le réservoir (44) à partir d'au moins une conduite (32 ; 34) de l'installation d'eau potable et qui est reliée de manière commandée au dispositif de commande de rinçage (24) et/ou au dispositif de commande de niveau de remplissage (38), est associée au réservoir (44).

3. Installation d'eau potable selon la revendication 2, **caractérisée en ce que** la vanne d'alimentation (30) commande le remplissage du réservoir (44) par l'intermédiaire d'au moins la conduite de rinçage (32) de l'installation d'eau potable.

4. Installation d'eau potable selon la revendication 2 ou 3, **caractérisée en ce que** la vanne d'alimentation (30) commande le remplissage du réservoir (44) par l'intermédiaire d'au moins une conduite d'alimentation de réservoir (34) installée en parallèle d'une conduite d'alimentation (10) communiquant avec la au moins une vanne de rinçage (22),

5. Installation d'eau potable selon les revendications 3 et 4, **caractérisée en ce que** la vanne d'alimentation (30) est agencée en aval, dans le sens d'écoulement, de la au moins une vanne de rinçage (22) et d'une vanne d'alimentation (36) fournie entre la conduite d'alimentation de réservoir (34) et la conduite de rinçage (32).

6. Installation d'eau potable selon l'une quelconque des revendications précédentes, **caractérisée en ce que** la conduite d'alimentation (8, 10) s'étend dans tous les cas par sections parallèlement à une conduite en anneau (12) qui est raccordée à la conduite d'alimentation (8, 10) par l'intermédiaire d'un orifice de désenfilage (16) et d'un orifice d'enfilage (18) fourni en aval de celui-ci et qui présente au moins un point de prélèvement (14) d'eau potable, dans laquelle un élément de résistance à l'écoulement (20) est fourni dans la conduite d'alimentation (8, 10) entre l'orifice de désenfilage (16) et l'orifice d'enfilage (18).

7. Installation d'eau potable selon l'une quelconque des revendications précédentes, **caractérisée en ce qu'**un clapet anti-retour (26) fourni en amont ou en aval de la vanne de rinçage (22) dans le sens d'écoulement est associé à la vanne de rinçage (22) ou à chaque vanne de rinçage (22).

8. Installation d'eau potable selon l'une quelconque des revendications précédentes, **caractérisée en ce que** le dispositif de commande de rinçage (24) et le dispositif de commande de niveau de remplissage (38) sont reliés l'un à l'autre en termes de données.

9. Installation d'eau potable selon l'une quelconque des revendications précédentes, **caractérisée en ce que** le moyen (52) permettant de distribuer de l'eau contenue dans le réservoir est relié de manière commandée au dispositif de commande de niveau de remplissage (38).
